# EUROPÄISCHE PATENTSCHRIFT

(11) **EP 2 091 679 B1**
(45) Veröffentlichungstag und Bekanntmachung des Hinweises auf die Patenterteilung: **18.05.2011**
(21) Anmeldenummer: 07819642.5
(22) Anmeldetag: 07.11.2007
(51) Int. Cl.: B22D 41/08, B22D 41/22

(54) **EINRICHTUNG FÜR EINEN BEHÄLTER FÜR NICHTEISENMETALLSCHMELZE MIT VERSCHLUSSEINHEIT UND SCHUTZHAUBE**
DEVICE FOR A CONTAINER FOR NONFERROUS MOLTEN METAL, HAVING A LOCKING UNIT AND A PROTECTIVE CAP
DISPOSITIF POUR UN CONTENANT POUR DU MÉTAL EN FUSION NON FERREUX AVEC UNITÉ DE FERMETURE ET CAPOT DE PROTECTION

(30) Priorität: 08.11.2006 CH 17722006
(43) Veröffentlichungstag der Anmeldung: 26.08.2009
(73) Patentinhaber: Stopinc Aktiengesellschaft, 6331 Hünenberg (CH)
(72) Erfinder: AMSLER, Harry, 6404 Greppen (CH); STEINER, Benno, 6244 Nebikon (CH)
(74) Vertreter: Luchs, Willi
(86) Internationale Anmeldenummer: PCT/EP2007/009628
(87) Internationale Veröffentlichungsnummer: WO 2008/055662

(56) Entgegenhaltungen:
- AT-B- 343 705
- DE-A1- 4 007 993
- GB-A- 2 113 806
- JP-A- 63 286 268
- SU-A1- 954 177
- US-A- 4 480 770

## Beschreibung

Die Erfindung betrifft einen Behälter für Flüssigmetall, insbesondere Nichteisenmetallschmelze, gemäss Oberbegriff des Anspruches I.

Zum Giessen von Nichteisenmetallen, insbesondere von Aluminium, werden bekanntlich Behälter wie z.B. Tiegel verwendet, die in der Regel einen horizontalen Ausguss aufweisen, wobei am Behalterausguss ein Schiebeverschluss angeordnet ist, der zum Verschliessen oder Öffnen eines Giesskanals dient. Ein beispielsweise mit Aluminiumschmelze gefüllter Behälter wird mit geschlossenem Schiebeverschluss zu einer Giessanlage transportiert, wo der Schiebeverschluss geöffnet und der Giessvorgang durchgeführt wird.

Bei einem Metallschmelze enthaltenden Behälter gemäss der Druckschrift JP-A-63 286 268 ist ein Schiebeverschluss an dessen Ausguss vorgesehen, welcher mit einem hitzeresistenten Topf umgeben ist Dieser Topf eignet sich aber nicht als zusätzliche Sicherheit in dem Sinne, dass bei einem ungewollten Ausfliessen von Schmelze aus dem Behälter verhindert werden könnte, dass die ausfliessende Schmelze aufgegangen würde, weil der Topf unten bzw. auf der Seite mit einer Öffnung versehen ist.

Der vorliegenden Erfindung liegt die Aufgabe zugrunde, einen Behälter zu schaffen, bei dem die Sicherheit für den Transport erhöht wird, so dass ein solcher Flüssigmetall enthaltener Behälter auf einer normalen Strasse transportiert werden kann.

Diese Aufgabe wird erfindungsgemäss durch einen Behälter mit den Merkmalen des Anspruches 1, 5 bzw. 6 gelöst

Weitere bevorzugte Ausgestaltungen des erfindungsgemässen Behälters bilden den Gegenstand von abhängigen Ansprüchen.

Bei dem erfindungsgemässen Behälter kann dieser Auslass und die Verschlusseinheit in der den Giesskanal verschliessenden Stellung mit einer ihn umschiessenden Schutzhaube nachhaltig abgedeckt werden. Somit wird der Schiebeverschluss während des Behältertransportes mechanisch geschützt, was beispielsweise bei einem allfälligen Aufprall von Bedeutung ist.

Zum andern kann die Schutzhaube das gegebenenfalls bei Undichtheiten oder Durchbruch austretende Schmelzmetall auffangen. Die deckelförmig ausgebildete Schutzhaube umschliesst sowohl den Auslass als auch den Schiebeverschluss im montierten Zustand am Behälter.

Die Schutzhaube weist ausserdem ein die Auslassöffnung des Auslasses beim Behälter zusätzlich verschliessendes Verschlusselement auf.

Die Erfindung wird nachfolgend anhand der Zeichnung näher erläutert. Es zeigen:
- Fig. 1: einen Längsschnitt eines teilweise dargestellten erfindungsgemässen Be- hälters mit einem Schiebeverschluss; und
- Fig. 2: eine perspektivische Draufsicht des Schiebeverschlusses nach Fig. 1 bei aufgeklappter Schutzhaube.

Fig. 1 zeigt einen unteren Teil eines Behälters 1, insbesondere eines Tiegels für Nichteisenmetallschmelze, insbesondere für Aluminiumschmelze, der einen im wesentlichen horizontal verlaufenden Auslass 2 aufweist. Am Auslass 2 ist ein als Verschlusseinheit vorgesehener Schiebeverschluss 3 angeordnet, der zum Schliessen und Öffnen des Auslasses dient. Ein derartiger Schiebeverschluss 3 ist an sich bekannt und er ist daher nachfolgend nicht mehr in jeder Einzelheit erläutert. Dieser enthält jeweils eine verstellbare Schiebereinheit 15 mit einer feuerfesten Verschlussplatte 5 und einer feuerfesten Ausgusshülse 18, die eine Auslassöffnung 4 bildet. Die Verschlussplatte 5 ist gegen eine feststehende feuerfeste Verschlussplatte 16 verschiebbar und mittels ihr der Auslass 2 geschlossen, gedrosselt oder geöffnet werden kann.

Erfindungsgemäss ist eine den Auslass 2 umschliessend abdeckbare und am Behälter 1 befestigbare Schutzhaube 10 vorgesehen. Diese Schutzhaube 10 ist zweckmässigerweise deckelförmig ausgebildet und umschliesst den Auslass 2 als auch den Schiebeverschluss 3, wie dies in Fig. 1 veranschaulicht ist.

In dieser Schutzhaube 10 ist im Rahmen der Erfindung ein die Auslassöffnung 4 der Ausgusshülse 18 zusätzlich verschliessendes Verschlusselement 20 enthalten. Dieses Verschlusselement 20 hat einen in der Schutzhaube 10 vorteilhaft verstellbaren Stöpsel 21 mit einer an die Stirnseite der Ausgusshülse 18 stossenden feuerfesten Platte 22. Der Stöpsel könnte auch federnd an die Ausgusshülse 18 anpressbar sein. Vorliegend ist er flach an die Ausgusshülse 18 dicht angepresst, er könnte aber auch wie ein Stopfen in diese eindringend ausgebildet sein. Damit ist eine zusätzliche Sicherheit gegen ein Auslaufen von Flüssigmetall aus dem Behälter 1 erzielt, wenn trotz des an sich verschlossenen Schiebeverschlusses 3 Metallschmelze aus diesem auslaufen sollte.

Die erfindungsgemässe Schutzhaube 10 bringt mehrere wesentliche Vorteile mit sich. Erstens wird der Scheibeverschluss 3 während des BehälterTransportes mechanisch geschützt, was beispielsweise bei einem unbeabsichtigten Aufprall von Bedeutung ist. Zudem kann die Schutzhaube 10 das allfällige bei Undichtheiten oder Durchbruch austretende Flüssigmetall auffangen. Es ist deswegen von Vorteil, wenn die Schutzhaube 10 den Schiebeverschluss 3 dichtend umschliesst.

Gemäss Fig. 2 ist sowohl diese Schutzhaube 10 als auch der Schiebeverschluss 3 an einer beim Auslass 2 am Behälter 1 montierbaren Basisplatte 25 befestigbar. Die Schutzhaube 10 ist durch Scharniere 26 schwenkbar an der Basisplatte 25 gehalten und von Verspannmitteln 27, 28 an die Basisplatte 25 andrückbar. Ferner ist die Schutzhaube 10 an seiner auf der Basisplatte 25 anliegenden Fläche rundum abdichtend in Kontakt und zweckmässigerweise mit einer Dichtung, beispielsweise einer Dichtschnur 11, versehen.

Für das Öffnen bzw. Schliessen der Verschlussplatten 5, 16 ist dem Schiebeverschluss 3 ein Antrieb 30 zugeordnet, der im vorliegenden Beispiel als Handantrieb vorgesehen ist, der jedoch auch maschinell angetrieben sein könnte. Dieser Antrieb 30 ist mit einer mit der Schiebereinheit 15 und der dazugehörigen Verschlussplatte 5 verbundenen Schubstange 6 koppelbar, derart, dass dies nur bei ausgeklappter Schutzhaube 10 erfolgen kann, wie dies aus der Fig. 2 ersichtlich ist. Dieser Antrieb 30 weist ein um eine an der Basisplatte 25 fixierte Achse 32 schwenkbares Winkelelement 31 auf, dem Hülsen 33, in die jeweils eine Betätigungsstange einsteckbar ist, zugeordnet sind. Dieses Winkelelement 31 ist an einer mit der Schubstange 6 des Schiebeverschlusses angelenkten Verbindungsstelle 34 koppelbar.

Im montierten Zustand für den Transport des Behälters ist die Schutzhaube 10, wie in Fig. 1 gezeigt ist, so angeordnet, dass sie gleichsam als Verriegelung der Schubstange 6 dient. Ein Verschieben dieser Schubstange 6 und damit ein Öffnen des im Schliesszustand befindlichen Schiebeverschlusses 3 ist damit verhindert, weil die Wandung der Schutzhaube 10 als Anschlag funktioniert. Der Antrieb ist im Unterschied zum Schiebeverschluss 3 nicht ein Bestandteil des Behälters 1; während ein entleerter Behälter 1 mit einem geschlossenen, vom Antrieb entkoppelten Schiebeverschluss 3 beispielsweise zu einer Füllstation transportiert wird, verbleibt der Antrieb bei der Giessanlage, gegebenenfalls am Behälter, bis wiederum ein nachgefüllter Behälter 1 geliefert und sein Schiebeverschluss an den Antrieb angekoppelt wird, um geöffnet zu werden.

Des weiteren sind in Fig. 2 schwenkbare Befestigungsschrauben 8 für die Fixierung des Schiebeverschlusses 3 an der Basisplatte 25 verdeutlicht. Ferner ist noch ein den Schiebeverschluss verdeckendes Hitzeschild 9 an der Schiebereinheit 15 wegnehmbar angeschraubt.

Im Prinzip könnte die Schutzhaube auf der Innenseite mit einer Feuerfestauskleidung und/oder einer Wärmeisolation ausgestattet sein. Sie könnte selbstverständlich auch unmittelbar am Behälter statt an dieser Basisplatte angelenkt sein.

Als Verschlusseinheit könnte im Grunde genommen auch ein herkömmlicher, von aussen an den Auslass andrückbarer Stopfen vorgesehen sein.

## Patentansprüche

1. Behälter für Flüssigmetall, insbesondere Nichteisenmetallschmelze, mit mindestens einer an einem Auslass (2) des Behälters (1) montierten Verschlusseinheit zum Verschliessen und Oeffnen eines Giesskanals (4), **dadurch gekennzeichnet, dass**
eine Schutzhaube (10) vorgesehen ist, die den Auslass (2) umschliessend abdecken kann, wobei in der Schutzhaube (10) ein die Auslassöffnung (4) des Auslasses (2) zusätzlich verschliessendes Verschlusselement (20) enthalten ist

2. Behälter nach Anspruch 1, **dadurch gekennzeichnet, dass** die Schutzhaube (10) deckelförmig ausgebildet ist und sowohl den Auslass (2) als auch die diesen Auslass verschliessenden Verschlusseinheit im montierten Zustand am Behälter (1) umschliesst.

3. Behälter nach Anspruch 1 oder 2, **dadurch gekennzeichnet, dass** die Schutzhaube (10) an einer beim Auslass (2) am Behälter (1) montierbaren Basisplatte (25) befestigbar ist.

4. Behälter nach Anspruch 3, **dadurch gekennzeichnet, dass** die Schutzhaube (10) durch wenigstens ein Scharnier (26) schwenkbar an der Basisplatte (25) gehalten und von einem Verspannmittel (27, 28) an die Basisplatte andrückbar ist, wobei die Schutzhaube (10) an seiner auf der Basisplatte (25) anliegenden Fläche rundum abdichtend in Kontakt ist und zu diesem Zwecke mit einer Dichtung, beispielsweise einer Dichtschnur (11) versehen ist.

5. Behälter für Flüssigmetall, insbesondere Nichteisenmetallschmelze, mit mindestens einer an einem Auslass (2) des Behälters (1) montierten Verschlusseinheit zum Verschliessen und Oeffnen eines Giesskanals (4), wobei als Verschlusseinheit ein Schiebeverschluss (3) vorgesehen ist, dem ein mit einer Schubstange (6) verbindbarer Antrieb (30) für das Oeffnen bzw. Schliessen seiner Verschlussplatten (5,16) zugeordnet ist, **dadurch gekennzeichnet, dass**
eine Schutzhaube (10) vorgesehen ist, die den Auslass (2) umschliessend abdecken kann, wobei dieser Antrieb (30) für das Oeffnen bzw. Schliessen der Verschlussplatten (5,16) derart mit der Schubstange (6) koppelbar ist, dass diese Koppelung nur bei weggenommener Schutzhaube (10) erfolgen kann.

6. Behälter für Flüssigmetall, insbesondere Nichteisenmetallschmelze, mit mindestens einer an einem Auslass (2) des Behälters (1) montierten Verschlusseinheit zum Verschliessen und Oeffnen eines Giesskanals (4), wobei als Verschlusseinheit ein Schiebeverschluss (3) vorgesehen ist, dem ein mit einer Schubstange (6) verbindbarer Antrieb (30) für das Oeffnen bzw. Schliessen der Verschlussplatten (5,16) des Schiebeverschlusses zugeordnet ist, **dadurch gekennzeichnet, dass**
eine Schutzhaube (10) vorgesehen ist, die den Auslass (2) umschliessend abdecken kann, wobei die Schutzhaube (10) im montierten Zustand so angeordnet ist, dass sie gleichsam als Verriegelung der Schubstange (6) dient und ein Verschieben derselben und damit ein Öffnen des im Schliesszustand befindlichen Schiebeverschlusses (3) verhindert.

7. Behälter nach einem der vorangehenden Ansprüche 6, **dadurch gekennzeichnet, dass** der Schiebeverschluss sowie sein Antrieb ebenfalls an der Basisplatte (25) befestigbar sind.

## Claims

1. Device for a container for molten metal, in particular non-ferrous molten metal, with at least one gate unit mountable on at least one outlet (2) of the container (1) for closing and opening a pouring canal (4), **characterised in that**
a protective cap (10) is provided, which can cover the outlet (2) in an enclosing manner, whereby a gate element (20) is contained in the protective cap (10) additionally closing the outlet opening (4) of the outlet (2).

2. Device according to claim 1, **characterised in that** the protective cap (10) is in the form of a lid and encompasses both the outlet (2) and the gate unit closing this outlet in the mounted condition on the container (1).

3. Device according to claim 1 or 2, **characterised in that** the protective cap (10) is attachable to a base plate (25) which is mountable at the outlet (2) on the container (1).

4. Device according to claim 3, **characterised in that** the protective cap (10) is pivotably held on the base plate (25) by at least one hinge (26) and can be pressed by bracing means (27, 28) onto the base plate, while the protective cap (10) on its area abutting on the base plate (25) is in all round sealing contact and for this purpose is provided with a seal, for example a sealing cord (11).

5. Container for molten metal, in particular non-ferrous molten metal, with at least one gate unit mountable on at least one outlet (2) of the container (1) for closing and opening a pouring canal (4), whereas a sliding closure (3) is provided as gate unit, to which a drive (30) for opening and closing its closing plates (5, 16) is assigned, while this drive (30) is couplable with a connecting rod (6), **characterised in that** a protective cap (10) is provided, which can cover the outlet (2) in an enclosing manner, whereby this drive (30) for the opening and closing of the closing plates (5, 16) is couplable with a connecting rod (6) in such a way, that the coupling can be carried out only when the protective cap (10) is removed.

6. Container for molten metal, in particular non-ferrous molten metal, with at least one gate unit mountable on at least one outlet (2) of the container (1) for closing and opening a pouring canal (4), whereas a sliding closure (3) is provided as gate unit, to which a drive (30) for opening and closing its closing plates (5, 16) is assigned, while this drive (30) is couplable with a connecting rod (6), **characterised in that** a protective cap (10) is provided, which can cover the outlet (2) in an enclosing manner, whereby the protective cap (10) in mounted condition is arranged in such a way that it serves simultaneously as lock for the connecting rod (6) and prevents any displacement thereof and hence any opening of the closed sliding closure (3).

7. Device according to any one of the preceding claims 6, **characterised in that** the sliding closure and its drive are also fastenable onto the base plate (25).

## Revendications

1. Bac pour métal liquide, en particulier bain de fusion non ferreux, avec au moins une unité de fermeture montée à une sortie (2) du bac (1) pour fermer et ouvrir un canal (4) de coulée, **caractérisé en ce que**
un capot (10) de protection capable sceller la sortie (2) est prévu, un élément (20) de fermeture fermant en plus l'ouverture (4) de la sortie (2) étant inclus dans le capot (10) de protection.

2. Bac selon la revendication 1, **caractérisé en ce que** le capot (10) de protection est conçu en forme de couvercle et scelle aussi bien la sortie (2) que l'unité de fermeture fermant cette sortie dans l'état monté sur le bac (1).

3. Bac selon la revendication 1 ou 2, **caractérisé en ce que** le capot (10) de protection peut être fixé sur une plaque (25) de base pouvant être montée à la sortie (2) sur le bac (1).

4. Bac selon la revendication 3, **caractérisé en ce que** le capot (10) de protection est tenu de façon à pouvoir pivoter par au moins une charnière (26) sur la plaque (25) de base et peut être appuyé par un moyen (27, 28) de haubanage sur la plaque de base, le capot (10) de protection étant en contact partout étanchant sur sa face collée à la plaque (25) de base et pourvu à cet effet d'un joint, par exemple un cordon (11) d'étanchéité.

5. Bac pour métal liquide, en particulier bain de fusion non ferreux, avec au moins une unité de fermeture montée à une sortie (2) du bac (1) pour fermer et ouvrir un canal (4) de coulée, une fermeture coulissante (3) étant prévue comme unité de fermeture, à laquelle est affectée une commande (30) raccordable avec une bielle (6) pour ouvrir ou fermer sa plaque de fermeture (5, 16), **caractérisé en ce que**
un capot (10) de protection capable de sceller la sortie (2) est prévu, cette commande (30) pouvant être couplée avec la bielle (6) pour ouvrir ou fermer les plaques de fermeture (5, 16) de telle sorte que ce couplage ne puisse s'effectuer que quand le capot (10) de fermeture est enlevé.

6. Bac pour métal liquide, en particulier bain de fusion non ferreux, avec au moins une unité de fermeture montée à une sortie (2) du bac (1) pour fermer et ouvrir un canal (4) de coulée, une fermeture coulissante (3) étant prévue comme unité de fermeture, à laquelle est affectée une commande (30) raccordable avec une bielle (6) pour ouvrir ou fermer sa plaque de fermeture (5, 16), **caractérisé en ce que**
un capot (10) de protection capable de sceller la sortie (2) est prévu, le capot (10) de protection étant disposé dans l'état monté de telle sorte que concurremment, il serve à verrouiller la bielle (6) et empêche un coulissement de celle-ci et donc une ouverture de la fermeture coulissante (3) qui se trouve dans l'état fermé.

7. Bac selon l'une des précédentes revendications 6, **caractérisé en ce que** la fermeture coulissante et sa commande peuvent également être fixées sur la plaque de base (25).
